# EUROPÄISCHE PATENTSCHRIFT

(11) **EP 0 340 457 B1**
(45) Veröffentlichungstag und Bekanntmachung des Hinweises auf die Patenterteilung: **30.12.1992**
(21) Anmeldenummer: 89105754.9
(22) Anmeldetag: 01.04.1989
(51) Int. Cl.: B21D 51/26

(54) **Einrichtung zum Führen von Zargen für einen unrunden Querschnitt aufweisende Dosen**
Guiding equipment for can bodies with a non-circular cross-section
Dispositif de guidage de corps de boîtes de coupe non circulaire

(30) Priorität: 29.04.1988 CH 1614/88
(43) Veröffentlichungstag der Anmeldung: 08.11.1989
(73) Patentinhaber: Fael S.A., CH-2072 Saint-Blaise (CH)
(72) Erfinder: Rölli, Hans, CH-2072 Saint-Blaise (CH)
(74) Vertreter: Scheidegger, Werner & Co.

(56) Entgegenhaltungen:
- EP-A- 0 312 918
- GB-A- 764 601
- US-A- 3 328 989
- US-A- 4 525 617
- US-A- 4 577 088
- US-A- 4 675 489

## Beschreibung

Die Erfindung betrifft eine Einrichtung zum Führen von Zargen für Dosen mit einen unrunden Querschnitt, insbesondere mit einem über die Dosenlänge variablen Querschnitt, innerhalb einer Maschine, in welcher die Zargenränder der mittels einer Transportvorrichtung transportierten Zargen am Ende des Transportweges durch Herstellung einer Längsnaht verbunden werden, wobei die zu verbindenden Zargenränder durch auf einandergegenüberliegenden Seiten angeordnete Führungsmittel in für die Längsnaht erforderlicher Ueberlappungslage gehalten werden, wobei auf jeder der einander gegenüberliegenden Seiten der symetrisch an Umfangszonen abgestützten Zarge jeweils eine Mehrzahl von zur Zargenführung dienenden Rollen an Halterungen gelagert sind, die unter Wirkung einer regelbaren, konstant haltbaren Kraft die Rollen in quer zur Transportrichtung selbsttätig veränderlicher Andrückposition halten.

Für die Herstellung von Dosen mit einem kreisförmigen Querschnitt durch Herstellung einer Längsnaht an vorgeformten Zargen ist es bekannt, am Ende eines Transportweges innerhalb einer Maschine, in welcher die Zargen aus Zuschnitten vorgeformt werden und zu einer Bearbeitungsstation zum Verbinden der Zargenränder durch Herstellung einer Längsnaht gelangen, einen sogenannten Kalibrierkranz zu verwenden, den die Zarge beim Herstellen der Längsnaht beispielsweise mittels Widerstandsrollennahtschweissung durchläuft, wodurch die Zarge in der für die Herstellung der Längsnaht genau richtigen Lage gehalten wird (siehe z.B. US-A-4675489).

Für Dosenkörper mit einem unrunden Querschnitt, beispielsweise einem im wesentlichen rechteckförmigen Querschnitt mit abgerundeten Ecken, wobei darüber hinaus die Grösse des Querschnitts über die Dosenkörperlänge sich auch noch ändert, wobei der Dosenkörper beispielsweise eine Konizität besitzt, ist ein solcher Kalibrierkranz nicht anwendbar. Es lassen sich aber auch Dosenkörper mit einem unrunden Querschnitt grundsätzlich nach einem ähnlichen Prinzip herstellen, wie es für Dosen mit einem kreisförmigen Querschnitt bekannt ist, wobei ausgehend von flachen Zuschnitten in einer Maschine alle Verformungsschritte für die abgerundeten Ecken und der Transport bis zu einer Bearbeitungsstation zum Verbinden der Zargenränder durch Herstellung einer Längsnaht erfolgen, wobei wegen des von dem kreisförmigen abweichenden Querschnitts der Dose sehr speziell ausgestaltete Transporteinrichtungen notwendig sind. Ausserdem ist für die Endstrecke des Transportweges innerhalb der Maschine eine besondere Einrichtung zum Führen der Zargen erforderlich, damit die Längsnaht in präziser Ausführung hergestellt werden kann.

Die nachveröffentlichte EP-A-0 312 918, deren Anmeldetag vor demjenigen der vorliegenden Erfindung liegt und die somit zum Stand der Technik gemäß Artikel 54(3)EPÜ zählt, zeigt eine derartige Einrichtung, welche zum Führen der Zargen eine halbe Z-Schiene mit zugehörigen Anschlag- bzw. Anpresselementen. vorweist. Es hat sich gezeigt, dass die Verwendung einer Führungsschiene (Z-Schiene) für das Herstellen der genannten Dosenformen aufwendig ist und zudem nicht vollständig zu befriedigen vermag, da insbesondere die Andrückkräfte nicht mit Sicherheit beherrschbar sind.

Der vorliegenden Erfindung lag die Aufgabe zugrunde, eine Einrichtung zum Führen von Zargen für einen unrunden Querschnitt aufweisende Dosen zu schaffen, welche ohne Z-Schiene arbeitet und höhere Präzision aufweist.

Zur Lösung dieser Aufgabe weist die Einrichtung die Merkmale gemäss Anspruch 1 auf. Der Vorteil dieser Einrichtung besteht darin, dass mit einer Mehrzahl von Halterollen auf beiden einander gegenüberliegenden Seiten der Zarge diese über ihre ganze Länge geführt ist, und dass auch bei einer vorhandenen Konizität der Zarge aufgrund der an einer Schwenkwippe angeordneten Halterollen die genaue Führung immer gegeben ist, auch wenn der Grad der Konizität verändert wird, oder diese gar nicht vorhanden ist. Für das Andrücken der Halterollen genügt hier eine kleine Kraft, die aber konstant sein soll, weshalb hier die Verwendung einer Feder wegen der mit dem Weg ansteigenden Federkraft unzweckmässig ist und deshalb die Betätigungsorgane für das Angedrückthalten der Halterollen vorzugsweise Pneumatikzylinder sind, bei denen sich der Druck konstant regeln lässt.

Wenn die Herstellung der Längsnaht an der Zarge mit Hilfe einer Widerstandsrollennaht-Schweisseinrichtung durchgeführt wird, befinden sich am Ende der Förderstrecke Schweisselektrodenrollen, zwischen welchen die Zarge hindurchgeführt wird. Da beim Schweissen grössere Kräfte auftreten, muss diesen auf dem letzten Abschnitt der Führungsstrecke entgegengewirkt werden, weshalb in bevorzugter Weise an die an der Schwenkwippe angeordneten Halterollen in der Transportrichtung anschliessend eine weitere Andrückrolle auf jeder der beiden gegenügerliegenden Seiten angeordnet ist, welche unabhängig von den Halterollen mittels eines separaten Pneumatikzylinders als Betätigungsorgan mit einer grösser einstellbaren Druckkraft andrückbar ist.

Ein Ausführungsbeispiel der Erfindung wird nachfolgend anhand der Zeichnungen näher erläutert. Es zeigen:
Fig. 1 die Führungseinrichtung schematisch, vom Ende der Förderstrecke her;
Fig. 2 eine Seitenansicht der Führungseinrichtung gemäss Fig. 1;
Fig. 3 eine Draufsicht auf die Führungseinrichtung, in einer ersten Stellung der Zarge;
Fig. 4 eine Draufsicht gemäss Fig. 3, bei einer veränderten Stellung der Zarge.

Das in den Zeichnungen dargestellte Ausführungsbeispiel der Führungseinrichtung dient zum Führen einer Zarge mit im wesentlichen rechteckförmigem Querschnitt mit abgerundeten Ecken und mit einer Konizität, was bedeutet, dass der Querschnitt der Zarge an dem in Transportrichtung vorderen Ende kleiner ist als am rückwärtigen Ende. Fig. 1 stellt eine Draufsicht auf das vordere Ende der Zarge 1 dar. Die in einer Längsnaht zu verschweissenden Zargenränder 2 befinden sich in der oben liegenden Schmalseite der Zarge 1. In Höhe dieser zu verschweissenden Ränder 2 sind auf beiden gegenüberliegenden Seiten der Zarge jeweils zwei Halterollen 3 in Transportrichtung hintereinander mit ihren Drehachsen 4 in einer Schwenkwippe 5 gelagert, die in Draufsicht dreieckförmig ausgebildet ist. Im senkrechten Abstand von der Mitte der Verbindungsgeraden zwischen den beiden Drehachsen 4 ist die Schwenkwippe 5 an einem Uebertragungshebel 6 mittels eines Schwenkzapfens 7 gelagert, d.h. die beiden Drehachsen 4 und der Schwenkzapfen 7 bilden die Eckpunkte eines Dreiecks innerhalb der Schwenkwippe 5. Der Uebertragungshebel 6 ist ein zweiarmiger Hebel mit einem Drehpunkt 8, wie aus Fig. 3 hervorgeht. Das andere Ende des Uebertragungshebels 6 ist mit einem Betätigungsorgan in Form eines Pneumatikzylinders 9 zur Erzeugung einer an den Halterollen 3 wirksamen Andrückkraft gekuppelt. Die vorstehend beschriebene Ausgestaltung der Halterollen 3, des Uebertragungshebels 6 und des Pneumatikzylinders 9 ist spiegelbildlich gleich auf beiden gegenüberliegenden Seiten der Zarge 1, wie aus Fig. 3 hervorgeht.

In Fig. 2 sind zwei Schweisselektrodenrollen 10 und 11 dargestellt, durch die beim Hindurchführen der Zarge 1 zwischen den beiden Rollen die Längsnaht hergestellt wird. Wegen der beim Schweissvorgang auftretenden grösseren Kräften, müssen unmittelbar vor dieser Schweissstelle auf einander gegenüberliegenden Seiten der Zarge 1 angeordnete Andrückrollen 12 eine grössere Andrückkraft gegen die Zarge ausüben. Jede dieser Andrückrollen 12 ist daher am Ende eines zweiarmigen Uebertragungshebels 13 drehbar angeordnet, dessen anderes Ende mit einem Betätigungsorgan in Form eines Pneumatikzylinders 14 gekuppelt ist. Die beiden Pneumatikzylinder 14 sind unabhängig von den Pneumatikzylindern 9 regelbar, so dass aufgrund der separaten Druckluftversorgung die notwendige Andrückkraft mit Hilfe der Pneumatikzylinder 14 erzeugt werden kann. Zur Vereinfachung der schematischen Darstellung sind in den Fig. 1 und 2 die Uebertragungshebel und die Pneumatikzylinder nicht gezeigt.

Die Halterollen 3 und die Andrückrollen 12 weisen eine an die abgerundeten Ecken der Zarge 1 angepasste Aussenkontur an der Umfangsfläche auf, wie aus Fig. 1 und 2 hervorgeht. Gegen die beiden unten liegenden abgerundeten Ecken der Zarge 1 liegen zur Abstützung ebenfalls Halterollen 15 an. Das Betätigungsprinzip für diese Halterollen mittels je eines Uebertragungshebels 16 und eines Pneumatikzylinders 17 ist das gleiche wie vorstehend mit bezug auf die oben befindlichen Andrückrollen beschrieben. Die letztgenannten Elemente sind in Fig. 1 rein schematisch dargestellt. Die beiden Halterollen 15 stehen unter einem Winkel von 45^{o} zur Vertikalen, um gegen die abgerundete Zargenecke mit der entsprechend geformten Umfangsfläche der Rolle anzuliegen.

Zwischen diesen beiden Halterollen 15 ist eine weitere gegen die unten liegende Schmalseite der Zarge 1 anliegende Halterolle 18 angeordnet. Auch für diese Halterolle 18 gilt das gleiche Betätigungsprinzip, wobei ein in Fig. 1 weggelassener und nur in Fig. 2 dargstellter Uebertragungshebel 19 mit einem Pneumatikzylinder 20 als Betätigungsorgan gekuppelt ist. Die Zarge 1 ist somit am Umfang genau symmetrisch verteilt abgestützt, was Voraussetzung für eine präzise Verbindung der Zargenränder durch Herstellung einer Längsnaht ist.

## Patentansprüche

1. Einrichtung zum Führen von Zargen (1) für Dosen mit einem unrunden Querschnitt, insbesondere mit einem über die Dosenlänge variablen Querschnitt, innerhalb einer Maschine, in welcher die Zargenränder (2) der mittels einer Transportvorrichtung transportierten Zargen (1) am Ende des Transportweges durch Herstellung einer Längsnaht verbunden werden, wobei die zu verbindenden Zargenränder (2) durch Führungsmittel (3) in für die Längsnaht erforderlicher Ueberlappungslage gehalten werden, wobei auf jeder der einander gegenüberliegenden Seiten der symmetrisch an Umfangszonen abgestützten Zarge (1) jeweils eine Mehrzahl von zur Zargenführung dienende Rollen (3,12) an Halterungen (5 bis 9) gelagert sind, die unter der Wirkung einer regelbaren, konstant haltbaren Kraft die Rollen (3,12) in quer zur Transportrichtung selbsttätig veränderlicher Andrückposition halten, dadurch gekennzeichnet, dass die Rollen in Höhe der zu verschweissenden Ränder gelagert sind und auf jeder der einander gegenüberliegenden Seiten der Zarge (1) jeweils mindestens zwei Halterollen (3) mit ihren Drehachsen (4) in Zargen-Transportrichtung hintereinander in einer gemeinsamen Schwenkwippe (5) gelagert sind, welche am Ende eines drehgelagerten, zweiarmigen Uebertragungshebels (6) um eine zu den Drehachsen (4) parallele Schwenkachse (7) schwenkbar gelagert ist, und das andere Ende des Uebertragungshebels (6) mit einem Betätigungsorgan (9) zur Erzeugung einer an den Halterollen (3) wirksamen Andrückkraft gegen die Zarge (1) gekuppelt ist, und wobei in Transportrichtung anschliessend an die in der Schwenkwippe (5) gelagerten Halterollen (3), annähernd in der Ebene der am Ende des Transportweges angeordneten Einrichtung zur Herstellung der Längsnaht, vorzugsweise eines Schweisselektrodenrollen-Paares (10,11), eine mit den Halterollen (3) übereinstimmend gestaltete Andrückrolle (12) am Ende eines weiteren Uebertragungshebels (13) gelagert ist, dessen anderes Ende mit einem weiteren Betätigungsorgan (14) zur Erzeugung einer an der Andrückrolle (12) wirksamen Andrückkraft gegen die Zarge (1) gekuppelt ist.

2. Einrichtung nach Anspruch 1, dadurch gekennzeichnet, dass die Schwenkwippen (5) mit Halterollen (3), die Andrückrollen (12), Uebertragungshebel (6,13) und Betätigungsorgane (9,14) auf einander gegenüberliegenden Seiten bezüglich der Transportebene für die Zargen (1) spiegelbildlich ausgebildet und angeordnet sind.

3. Einrichtung nach Anspruch 1, dadurch gekennzeichnet, dass die Halterollen (3) und Andrückrollen (12) mit konkaver Aussenkontur zum Andrücken gegen die geformten Zargen (1) für Dosenkörper mit im wesentlichen rechteckförmigem Querschnitt mit abgerundeten Ecken in einer oberen, zwei der Ecken enthaltenden Ebene angeordnet sind, unterhalb welcher gegen die beiden anderen Ecken und gegen die Zargenfläche zwischen diesen Ecken anzudrücken bestimmte weitere Halterollen (15,18) angeordnet sind, die am Ende je eines zweiarmigen Uebertragungshebels (16,19) drehbar gelagert sind, welche mit je einen Betätigungsorgan (17,20) zur Erzeugung einer Andrückkraft gekuppelt sind.

4. Einrichtung nach einem der vorhergehenden Ansprüche, dadurch gekennzeichnet, dass alle Betätigungsorgane (9,14,17,20) als Pneumatikzylinder ausgebildet sind, und die Pneumatikzylinder (9) für die Betätigung der einander gegenüberliegenden Schwenkwippen (5) mit den Halterollen (3) und die Pneumatikzylinder (14) für die getrennten Andrückrollen (12) sowie ferner die Pneumatikzylinder (17,20) für die in der unteren Zargenebene befindlichen Halterollen (15,18) jeweils in voneinander unabhängig regelbare, separate Druckluftregelkreise integriert sind.

## Claims

1. Device for the guidance of blanks (1) for cans of a non-round cross-section, especially of a cross-section variable over the can length, within a machine, in which the blank edges (2) of the blanks (1) transported by means of a transport apparatus are connected at the end of the transport path as a result of the production of a longitudinal seam, the blank edges (2) to be connected being held by guide means (3) in an overlapped position necessary for the longitudinal seam, and a multiplicity of rollers (3, 12) serving for blank guidance being mounted, on each of the mutually opposite sides of the blank (1) supported symmetrically on circumferential zones, on mountings (5 to 9) which, under the effect of an adjustable force which can be kept constant, hold the rollers (3, 12) in a press-down position automatically variable transversely relative to the direction of transport, characterised in that the rollers are mounted level with the edges (2) to be welded together, and at least two holding rollers (3) are mounted, on each of the mutually opposite sides of the blank (1), with their rotary axles (4) in succession in the direction of transport of the blanks, in a common pivoting rocker (5) which is mounted at the end of a rotary-mounted two-armed transmission lever (6) so as to be pivotable about a pivot axle (7) parallel to the rotary axles (4), and the other end of the transmission lever (6) is coupled to an actuating member (9) for generating a press-down force against the blank (1) taking effect on the holding rollers (3), a press-down roller (12) designed identically to the holding rollers (3) being mounted, in the direction of transport, after the holding rollers (3) mounted in the pivoting rocker (5), approximately in the plane of the device for producing the longitudinal seam, preferably a pair of welding-electrode rollers (10, 11), arranged at the end of the transport path, on the end of a further transmission lever (13), the other end of which is coupled to a further actuating member (14) for generating a press-down force against the blank (1) taking effect on the press-down roller (12).

2. Device according to Claim 1, characterised in that the pivoting rockers (5) together with the holding rollers (3), the press-down rollers (12), transmission levers (6, 13) and actuating members (9, 14) are designed and arranged on mutually opposite sides mirror-symmetrically in relation to the transport plane for the blanks (1).

3. Device according to Claim 1, characterised in that the holding rollers (3) and press-down rollers (12) having a concave outer contour for pressing down against the shaped blanks (1) for can bodies of essentially rectangular cross-section with rounded corners are arranged in an upper plane which contains two of the corners and under which are arranged further holding rollers (15, 18) which are intended for pressing down against the other two corners and against the blank surface between these corners and which are mounted rotatably at the end of respective two-armed transmission levers (16, 19) which are each coupled to an actuating member (17, 20) for generating a press-down force.

4. Device according to one of the preceding claims, characterised in that all the actuating members (9, 14, 17, 20) are designed as pneumatic cylinders, and the pneumatic cylinders (9) for actuating the mutually opposite pivoting rockers (5) together with the holding rollers (3) and the pneumatic cylinders (14) for the separate press-down rollers (12) as well as, furthermore, the pneumatic cylinders (17, 20) for the holding rollers (15, 18) located in the lower blank plane are respectively integrated into separate compressed-air control circuits adjustable independently of one another.

## Revendications

1. Dispositif pour le guidage de corps (1) de boîtes présentant une section transversale non circulaire, notamment une section transversale variable sur la longueur de la boîte, à l'intérieur d'une machine dans laquelle les bords de corps (2) des corps (1) transportés au moyen d'un dispositif de transport sont reliés à la fin d'un trajet de transport par la réalisation d'un joint longitudinal, les bords de corps (2) à relier étant maintenus par des moyens de guidage (3) dans une position de recouvrement nécessaire pour le joint longitudinal, et sur chacun des côtés opposés l'un à l'autre du corps (1) prenant appui de façon symétrique sur des zones de pourtour sont logés dans des supports (5 à 9) respectivement une pluralité de galets (3, 12) servant au guidage du corps qui, sous l'action d'une force réglable pouvant être maintenue constante maintiennent les galets (3, 12) dans une position d'appui pouvant être modifiée automatiquement transversalement à la direction de transport, caractérisé en ce que les galets sont logés à la hauteur des bords à souder, et que sur chacun des côtés opposés l'un à l'autre du corps (1) sont logés, respectivement, au moins deux galets d'appui (3) avec leurs axes de rotation (4) dans la direction de transport du corps l'un derrière l'autre dans un dispositif à bascule pivotant commun (5) qui est monté pivotant autour d'un axe de pivotement (7) parallèle aux axes de rotation (4) à l'extrémité d'un levier de transmission (6) à deux bras monté de façon rotative, et que l'autre extrémité du levier de transmission (6) est accouplé à un organe d'actionnement (9) pour produire une force d'appui sur le corps (1) agissant sur les galets d'appui (3), et en ce que, dans la direction de transport à la suite des galets de support (3) logés dans le dispositif à bascule pivotant (5), à peu près au plan du dispositif prévu à l'extrémité du trajet de transport destiné à la réalisation du joint longitudinal, de préférence une paire de galets d'électrodes de soudage (10, 11), est monté un galet d'appui (12) réalisé de façon à correspondre au galet de support (3) à l'extrémité d'un autre levier de transmission (13), dont l'autre extrémité est accouplée à un autre organe d'actionnement (14) pour produire une force d'appui sur le corps (1) agissant sur le galet d'appui (12).

2. Dispositif selon la revendication 1, caractérisé en ce que les dispositifs à bascule pivotant (5) avec les galets de support (3), les galets d'appui (12), les leviers de transmission (6, 13) et les organes d'actionnement (9, 14) sont réalisés et disposés en images réfléchies sur des côtés opposés l'un à l'autre relativement au plan de transport des corps (1).

3. Dispositif selon la revendication 1, caractérisé en ce que les galets de support (3) et les galets d'appui (12) présentant un contour extérieur concave en vue de l'appui contre les corps formés (1) des corps de boîtes présentant une section transversale essentiellement rectangulaire avec des coins arrondis sont disposés dans un plan supérieur, comprenant deux des coins, en-dessous duquel sont disposés d'autres galets de support (15, 18) destinés à appuyer contre les deux autres coins et contre la surface de corps entre ces coins, qui sont montés tournants à l'extrémité d'un levier de transmission à deux bras (16, 19), respectivement, et qui sont accouplés chacun à un organe d'actionnement (17, 20) pour produire une force d'appui.

4. Dispositif selon l'une des revendications précédentes, caractérisé en ce que tous les organes d'actionnement (9, 14, 17, 20) sont réalisés comme vérins pneumatiques, et que les vérins pneumatiques (9) pour l'actionnement des dispositifs à bascule pivotants (5) opposés l'un a l'autre comprenant les galets de support (3) et les vérins pneumatiques (14) pour les galets d'appui séparés (12) ainsi qu'en outre les vérins pneumatiques (17, 20) des galets de support (15, 18) se trouvant dans le plan inférieur du corps sont intégrés, respectivement dans des circuits de réglage d'air comprimé séparés pouvant être réglés indépendamment les uns des autres.
